# EUROPÄISCHE PATENTSCHRIFT

(11) **EP 1 857 031 B1**
(45) Veröffentlichungstag und Bekanntmachung des Hinweises auf die Patenterteilung: **21.04.2010**
(21) Anmeldenummer: 07005214.7
(22) Anmeldetag: 14.03.2007
(51) Int. Cl.: A47L 5/24, A46B 15/00

(54) **Vorrichtung zur Aufnahme von Schmutz**
Device for receiving waste
Dispositif destiné à l'absorption de saleté

(30) Priorität: 15.05.2006 DE 102006022895
(43) Veröffentlichungstag der Anmeldung: 21.11.2007
(73) Patentinhaber: LEIFHEIT AG, 56377 Nassau/Lahn (DE)
(72) Erfinder: Schramm, Benjamin, 65558 Eppenrod (DE); Fischer, kLaus Jürgen, 56379 Holzappel (DE)
(74) Vertreter: Ullrich & Naumann

(56) Entgegenhaltungen:
- EP-A1- 0 605 280
- CA-A1- 2 087 056
- FR-A1- 2 776 908
- US-A- 5 909 755
- US-A- 6 125 500
- US-A1- 2004 134 025

## Beschreibung

Die vorliegende Erfindung betrifft eine Vorrichtung zur Aufnahme von Schmutz, insbesondere Sauger, Staubsauger oder Handstaubsauger, mit einem Gehäuse und einer in dem Gehäuse angeordneten Ansaugeinrichtung, wobei dem Gehäuse eine Befestigungseinrichtung zur Anordnung der Vorrichtung an einem Besenstiel und/oder an einem Borstenkörper zugeordnet ist.

Vorrichtungen der eingangs genannten Art sind aus der Praxis bekannt und existieren in den unterschiedlichsten Ausführungsformen. Dabei sind beispielsweise als Staubsauger ausgebildete Vorrichtungen zur Aufnahme von Schmutz bekannt, die ein Gehäuse und eine in dem Gehäuse angeordnete Ansaugeinrichtung für den Schmutz aufweisen. Die Ansaugeinrichtung weist üblicherweise ein Gebläse zum Ansaugen von Luft und damit auch von Schmutzpartikeln auf.

Eine Vorrichtung zur Aufnahme von Schmutz mit allen Merkmalen des Oberbegriffs des Patentanspruchs 1 ist beispielsweise aus der US 2004/134025 A1 bekannt. Beispielsweise zeigt dieses Dokument die Anordnung eines Handstaubsaugers an einem Stiel eines Reinigungsgeräts.

Aus der US-A-5909755 ist ebenfalls eine Vorrichtung zur Aufnahme von Schmutz mit einem Gehäuse und einer in dem Gehäuse angeordneten Ansaugeinrichtung bekannt. Das Gehäuse weist eine Befestigungseinrichtung zur Anordnung der Vorrichtung an einem Stiel auf.

Aus der CA-A1-2087056 ist eine Vorrichtung zur Aufnahme von Schmutz mit einem Gehäuse und einer in dem Gehäuse angeordneten Ansaugeinrichtung bekannt, wobei das Gehäuse an dem Stiel eines Besens befestigbar ist.

Des Weiteren ist aus der EP-A1-0605280 eine Vorrichtung zur Aufnahme von Schmutz mit einem Gehäuse und einer in dem Gehäuse angeordneten Ansaugeinrichtung bekannt, wobei die Ansaugeinrichtung in einen Borstenkörper integriert ist.

Der vorliegenden Erfindung liegt die Aufgabe zugrunde, eine Vorrichtung zur Aufnahme von Schmutz der eingangs genannten Art anzugeben, bei der eine besonders sichere Kopplung der Vorrichtung an einem Besenstiel oder an einem Borstenkörper realisiert ist.

Erfindungsgemäß wird die voranstehende Aufgabe durch eine Vorrichtung zur Aufnahme von Schmutz mit den Merkmalen des Patentanspruchs 1 gelöst.

Bei der erfindungsgemäßen Vorrichtung ist es durch den Adapter der Befestigungseinrichtung ermöglicht, eine bekannte Vorrichtung zur Aufnahme von Schmutz, beispielsweise einen Handstaubsauger, an einem Besenstiel und/oder an einem Borstenkörpers besonders sicher anzuordnen und damit einen gemeinsamen Betrieb eines Besens und einer Vorrichtung zu Aufnahme von Schmutz der eingangs genannten Art zu ermöglichen. Hierdurch ist auf besonders einfache Weise ein Saugbesen realisierbar.

In konstruktiv besonders einfacher Weise könnte die Befestigungseinrichtung eine Aufnahme für den Besenstiel und/oder den Borstenkörper aufweisen.

Die Aufnahme könnte einseitig offen ausgebildet sein. Hierdurch ist ein einfaches Einsetzen des Besenstiels oder des Borstenkörpers in die Aufnahme ermöglicht. Im Konkreten könnte die Aufnahme im Wesentlichen als Halbschale ausgebildet sein. Hierdurch ist eine einfache Herstellung der Aufnahme ermöglicht.

Zur Anpassung an unterschiedliche Besenstieldurchmesser könnte die Aufnahme in ihrer Weite einstellbar sein. Grundsätzlich könnte jede Befestigungseinrichtung an verschiedene Stieldurchmesser und/oder Borstenkörperdimensionen anpassbar bzw. in geeigneter Weise einstellbar sein. In jedem Fall ist eine sichere Befestigung des Gehäuses am Besenstiel und/oder am Borstenkörper zu gewährleisten.

Jegliche Einstellbarkeit könnte in besonders universeller Weise in einem vorgebbaren Weitenbereich stufenlos sein. Somit ist die Vorrichtung an eine Vielzahl unterschiedlicher Besenstiele und/oder Borstenkörper anordenbar.

Im Hinblick auf eine besonders sichere Anordnung der Vorrichtung an einem Besenstiel und/oder an einem Borstenkörper könnte mittels der Aufnahme oder der Befestigungseinrichtung eine Klemmwirkung auf den Besenstiel und/oder den Borstenkörper ausübbar sein.

Bei einer konkreten Ausführungsform könnte die Aufnahme oder die Befestigungseinrichtung an einer Seite des Gehäuses angeordnet sein. Dabei könnte das Gehäuse mittels der Befestigungseinrichtung quasi neben dem Besenstiel angeordnet werden. Alternativ oder zusätzlich hierzu könnte das Gehäuse mit oder ohne Befestigungseinrichtung auf dem Borstenkörper aufliegen. Bei gleichzeitiger Anordnung des Gehäuses mittels der Befestigungseinrichtung am Besenstiel und Auflage des Gehäuses auf dem Borstenkörper ist eine besonders sichere Zuordnung des Gehäuses an einem Besen ermöglicht.

Die Vorrichtung wird dabei quasi zwischen den Besenstiel und den Borstenkörper zwischengeschaltet.

Der Adapter weist ein Außengewinde zum Einschrauben In den Borstenkörper auf, wodurch eine besonders sichere Kopplung zwischen Borstenkörper und Adapter bzw. Gehäuse realisiert wird. Das Außengewinde ist an einem stiel- oder stabförmigen Koppelstück des Adapters ausgebildet. Ein derartiges Koppelstück könnte quasi eine Verlängerung des Besenstiels bilden, das in den Borstenkörper eingeschraubt wird. Hierdurch könnte eine optisch besonders ansprechende Anordnung aus der Vorrichtung und einem Besen gebildet sein.

Des Weiteren könnte der Adapter ein Innengewinde zum Einschrauben des Besenstiels aufweisen. Hierdurch ist eine besonders einfache Ankopplung eines Besenstiels an das Gehäuse über den Adapter realisiert.

Bei einer weiter konkreten Ausgestaltung könnte das Innengewinde an der dem Außengewinde entgegengesetzten Seite des Adapters ausgebildet sein. Hierdurch bleibt die ursprüngliche relative Anordnung zwischen Besenstiel und Borstenkörper auch bei Zwischenschaltung einer erfindungsgemäßen Vorrichtung auf einfache Weise erhalten. Lediglich der Besenstiel ist durch die Zwischenschaltung der Vorrichtung quasi verlängert.

Bei einer weiter vorteilhaften Ausgestaltung der Vorrichtung könnte die Befestigungseinrichtung ein Koppelelement aufweisen, das ein Verschieben oder Verschwenken oder Drehen der Vorrichtung im am Besenstiel und/oder am Borstenkörper angeordneten Zustand ermöglicht. Hierzu könnte das Koppelelement Führungsschienen oder Schwenkgelenke aufweisen.

Im Konkreten könnte das Verschieben der Vorrichtung parallel zur oder entlang der Längsachse des Besenstiels und/oder Borstenkörpers ermöglichst sein. Hierbei verbleibt ein kompakter Aufbau des Systems aus Besen und Vorrichtung in jeder Verschiebeposition der Vorrichtung erhalten.

Weiterhin könnte das Verschwenken um die Längsachse des Besenstiels und/oder Borstenkörpers oder um eine parallel zur Längsachse des Besenstiels und/oder Borstenkörpers verlaufende Achse ermöglicht sein. Das Drehen könnte um eine Längsachse der Vorrichtung, gegebenenfalls um eine quasi durch den Mittelpunkt der Vorrichtung verlaufende Achse, ermöglicht sein. Hierbei ist auf den jeweiligen Anwendungsfall abzustellen.

Im Hinblick auf eine besonders einfache Bedienung einer Kombination aus Vorrichtung und Besen könnte durch das Verschieben oder Verschwenken oder Drehen ein Ein- und Ausschalten der Vorrichtung realisierbar sein. Hierzu sind geeignete Schalter oder Schaltmechanismen am Koppelelement und/oder am Gehäuse der Vorrichtung vorzusehen.

Grundsätzlich könnte die Befestigungseinrichtung zur lösbaren Anordnung der Vorrichtung an dem Besenstiel und/oder Borstenkörper ausgebildet sein. Hierdurch ist eine besonders vielseitige Verwendung der Vorrichtung möglich, nämlich insbesondere als mit einem Besen kombinierte Vorrichtung oder auch als separat einsetzbare Vorrichtung.

Zur Realisierung eines besonders stabilen Saugbesens könnte die Befestigungseinrichtung zur ortsfesten oder fixen Anordnung der Vorrichtung an dem Besenstiel und/oder Borstenkörper ausgebildet sein.

Grundsätzlich ist die In dem Gehäuse angeordnete Ansaugeinrichtung auf unterschiedliche Weise antreibbar. Zum einen könnte die Ansaugeinrichtung mittels eines Netzanschlusses über ein Kabel und einen Stecker mit elektrischem Strom versorgt werden. Zur Realisierung eines möglichst bequemen und vielseitigen Einsatzes könnte die Ansaugeinrichtung über Akkumulatoren mit elektrischem Strom versorgt werden. Hierdurch ist ein netzunabhängiger Betrieb der Vorrichtung möglich, der eine besonders vielseitige Verwendung der Vorrichtung ermöglicht. Im Konkreten könnte die Vorrichtung ein Akkusauger sein. Hierbei kann auf einfache Weise auf handelsübliche Akkusauger zurückgegriffen werden.

Bei einer konkreten Ausgestaltung der erfindungsgemäßen Vorrichtung zur Aufnahme von Schmutz in Form beispielsweise eines Akkusaugers ist es möglich, den Akkusauger an einem bestehenden Haushaltsbesen zu befestigen. Damit reduzieren sich die Anschaffungskosten für einen Saugbesen nur auf den Akkusauger und ein Endverbraucher kann seinen bestehenden Besen weiter nutzen. Je nach Ausführungsform ist die Befestigungseinrichtung zur fixen oder beweglichen Befestigung an handelsüblichen Besenstielen ausgebildet.

Es gibt nun verschiedene Möglichkeiten, die Lehre der vorliegenden Erfindung in vorteilhafter Weise auszugestalten und weiterzubilden. Dazu ist einerseits auf die nachgeordneten Ansprüche, andererseits auf die nachfolgende Erläuterung eines Ausfühmngsbeispiels der erfindungsgemäßen Vorrichtung zur Aufnahme von Schmutz anhand der Zeichnung zu verweisen. In Verbindung mit der Erläuterung des bevorzugten Ausführungsbeispiels der erfindungsgemäßen Vorrichtung anhand der Zeichnung werden auch im Allgemeinen bevorzugte Ausgestaltungen und Weiterbildungen der Lehre erläutert. In der Zeichnung zeigt die einzige
- Fig.: in einer schematischen und perspektivischen Seitenansicht ein Ausführungsbeispiel einer erfindungsgemäßen Vorrichtung zu Auf- nahme von Schmutz.

Die Fig. zeigt ein Ausführungsbeispiel einer erfindungsgemäßen Vorrichtung zur Aufnahme von Schmutz in Form eines Handstaubsaugers mit einem Gehäuse 1, dem eine Befestigungseinrichtung 2 zur Anordnung der Vorrichtung an einem Besenstiel 3 und an einem Borstenkörper 4 zugeordnet ist.

Die Befestigungseinrichtung 2 des Ausführungsbeispiels weist einen Adapter 6 zur Montage der Vorrichtung zwischen dem Besenstiel 3 und dem Borstenkörper 4 eines Besens auf. Der Adapter 6 weist ein Außengewinde 7 zum Einschrauben in den Borstenkörper 4 auf, wobei das Außengewinde 7 an einem stielförmigen Koppelstück 8 des Adapters 6 ausgebildet ist.

Der Adapter 6 weist an der dem Außengewinde 7 entgegengesetzten Seite des Adapters 6 ein Innengewinde 9 zum Einschrauben des Besenstiels 3 auf.

Bei dem vorgenannten Ausführungsbeispiel ist die Befestigungseinrichtung 2 zur lösbaren Anordnung der Vorrichtung an dem Besenstiel 3 und/oder Borstenkörper 4 ausgebildet. Dies ermöglicht neben der kombinierten Verwendung der Vorrichtung und eines Besens als Saugbesen auch die separate Verwendung dieser beiden Komponenten. Die Vorrichtung des Ausführungsbeispiels könnte als handelsüblicher Akkusauger ausgebildet sein.

Hinsichtlich weiterer vorteilhafter Ausgestaltungen der erfindungsgemäßen Vorrichtung wird zur Vermeidung von Wiederholungen auf den allgemeinen Teil der Beschreibung sowie auf die beigefügten Patentansprüche verwiesen.

Schließlich sei ausdrücklich darauf hingewiesen, dass das voranstehend beschriebene Ausführungsbeispiel der erfindungsgemäßen Vorrichtung lediglich zur Erörterung der beanspruchten Lehre dient, diese jedoch nicht auf das Ausführungsbeispiel einschränkt.

## Patentansprüche

1. Vorrichtung zur Aufnahme von Schmutz, insbesondere Sauger, Staubsauger oder Handstaubsauger, mit einem Gehäuse (1) und einer in dem Gehäuse (1) angeordneten Ansaugeinrichtung, wobei dem Gehäuse (1) eine Befestigungseinrichtung (2) zur Anordnung der Vorrichtung an einem Besenstiel (3) und/oder an einem Borstenkörper (4) zugeordnet ist,
**dadurch gekennzeichnet, dass** die Befestigungseinrichtung (2) einen Adapter (6) zur Montage der Vorrichtung zwischen dem Besenstiel (3) und dem Borstenkörper (4) eines Besens aufweist, wobei der Adapter (6) ein Außengewinde (7) zum Einschrauben in den Borstenkörper (4) aufweist und wobei das Außengewinde (7) an einem stiel- oder stabförmigen Koppelstück (8) des Adapters (6) ausgebildet ist.

2. Vorrichtung nach Anspruch 1, **dadurch gekennzeichnet, dass** die Befestigungseinrichtung (2) eine Aufnahme für den Besenstiel (3) und/oder den Borstenkörper (4) aufweist, wobei die Aufnahme einseitig offen und/oder im Wesentlichen als Halbschale ausgebildet sein kann.

3. Vorrichtung nach Anspruch 2, **dadurch gekennzeichnet, dass** die Aufnahme in ihrer Weite einstellbar ist, wobei die Einstellbarkeit in einem vorgebbaren Weitenbereich stufenlos sein kann.

4. Vorrichtung nach einem der Ansprüche 1 bis 3, **dadurch gekennzeichnet, dass** mittels der Aufnahme oder der Befestigungseinrichtung (2) eine Klemmwirkung auf den Besenstiel (3) und/oder den Borstenkörper (4) ausübbar ist und/oder dass die Aufnahme oder Befestigungseinrichtung (2) an einer Seite des Gehäuses (1) angeordnet ist.

5. Vorrichtung nach einem der Ansprüche 1 bis 4, **dadurch gekennzeichnet, dass** der Adapter (6) ein Innengewinde (9) zum Einschrauben des Besenstiels (3) aufweist, wobei das Innengewinde (9) an der dem Außengewinde (7) entgegengesetzten Seite des Adapters (6) ausgebildet sein kann.

6. Vorrichtung nach einem der Ansprüche 1 bis 5, **dadurch gekennzeichnet, dass** die Befestigungseinrichtung (2) ein Koppelelement aufweist, das ein Verschieben oder Verschwenken oder Drehen der Vorrichtung im am Besenstiel (3) und/oder am Borstenkörper (4) angeordneten Zustand ermöglicht, wobei das Verschieben parallel zur oder entlang der Längsachse des Besenstiels (3) und/oder Borstenkörpers (4) ermöglicht sein kann oder wobei das Verschwenken um die Längsachse des Besenstiels (3) und/oder Borstenkörpers (4) oder um eine parallel zur Längsachse des Besenstiels (3) und/oder Borstenkörpers (4) verlaufende Achse ermöglicht sein kann oder wobei das Drehen um eine Längsachse der Vorrichtung ermöglicht sein kann.

7. Vorrichtung nach Anspruch 6, **dadurch gekennzeichnet, dass** durch das Verschieben oder Verschwenken oder Drehen ein Ein- und Ausschalten der Vorrichtung realisierbar ist.

8. Vorrichtung nach einem der Ansprüche 1 bis 7, **dadurch gekennzeichnet, dass** die Befestigungseinrichtung (2) zur lösbaren Anordnung der Vorrichtung an dem Besenstiel (3) und/oder Borstenkörper (4) ausgebildet ist oder dass die Befestigungseinrichtung (2) zur ortsfesten oder fixen Anordnung der Vorrichtung an dem Besenstiel (3) und/oder Borstenkörper (4) ausgebildet ist.

9. Vorrichtung nach einem der Ansprüche 1 bis 8, **dadurch gekennzeichnet, dass** die Vorrichtung ein Akkusauger ist.

## Claims

1. Device for receiving dirt, in particular a suction apparatus, vacuum cleaner or hand-held vacuum cleaner, having a housing (1) and a suction device which is arranged in the housing (1), a fixing device (2) for arranging the device on a brush handle (3) and/or a brush member (4) being associated with the housing (1),
**characterised in that** the fixing device (2) has an adapter (6) for mounting the device between the brush handle (3) and the brush member (4) of a brush, the adapter (6) having an outer thread (7) for screwing into the brush member (4) and the outer thread (7) being formed on a shaft or rod-like coupling piece (8) of the adapter (6).

2. Device according to claim 1, **characterised in that** the fixing device (2) has a receiving member (3) for the brush handle (3) and/or the brush member (4), the receiving member being able to be constructed so as to be open at one side and/or substantially in the form of a half shell.

3. Device according to claim 2, **characterised in that** the receiving member can be adjusted in terms of its width, the adjustability being able to be stepless within a predeterminable width range.

4. Device according to any one of claims 1 to 3, **characterised in that**, using the receiving member or the fixing device (2), a clamping effect can be applied to the brush handle (3) and/or the brush member (4) and/or **in that** the receiving member or fixing device (2) is arranged at one side of the housing (1).

5. Device according to any one of claims 1 to 4, **characterised in that** the adapter (6) has an inner thread (9) for screwing in the brush handle (3), the inner thread (9) being able to be constructed at the side of the adapter (6) opposite the outer thread (7).

6. Device according to any one of claims 1 to 5, **characterised in that** the fixing device (2) has a coupling element which allows the device to be displaced or pivoted or rotated in the state arranged on the brush handle (3) and/or on the brush member (4), the displacement being able to be permitted parallel with or along the longitudinal axis of the brush handle (3) and/or brush member (4), or the pivoting being able to be permitted about the longitudinal axis of the brush handle (3) and/or the brush member (4) or about an axis which extends parallel with the longitudinal axis of the brush handle (3) and/or brush member (4), or the rotation being able to be permitted about a longitudinal axis of the device.

7. Device according to claim 6, **characterised in that**, owing to the displacement or pivoting or rotation, the device can be switched on and off.

8. Device according to any one of claims 1 to 7, **characterised in that** the fixing device (2) is constructed for releasable arrangement of the device on the brush handle (3) and/or brush member (4) or **in that** the fixing device (2) is constructed for stationary or fixed arrangement of the device on the brush handle (3) and/or brush member (4).

9. Device according to any one of claims 1 to 8, **characterised in that** the device is a battery-operated suction device.

## Revendications

1. Dispositif pour le ramassage de saletés, en particulier un aspirateur, un aspirateur-traîneau ou un aspirateur-balai, comportant un carter (1) et un dispositif d'aspiration, logé dans le carter (1), un dispositif de fixation (2) étant associé au carter (1) pour le montage du dispositif sur un manche de balai (3) et/ou sur un corps de brosse (4),
**caractérisé en ce que** le dispositif de fixation (2) comporte un adaptateur (6) pour le montage du dispositif entre le manche de balai (3) et le corps de brosse (4) d'un balai, ledit adaptateur (6) comportant un filetage extérieur (7) pour le vissage dans le corps de brosse (4), et le filetage extérieur (7) étant réalisé sur un élément de couplage (8), en forme de manche ou de barre, de l'adaptateur (6).

2. Dispositif selon la revendication 1, **caractérisé en ce que** le dispositif de fixation (2) comporte un logement pour le manche de balai (3) et/ou le corps de brosse (4), ledit logement pouvant être ouvert sur un côté et/ou pouvant être réalisé sensiblement sous la forme d'une demi-coque.

3. Dispositif selon la revendication 2, **caractérisé en ce que** le logement est réglable en largeur, la possibilité de réglage pouvant être continue dans une plage de largeur prédéfinissable.

4. Dispositif selon l'une quelconque des revendications 1 à 3, **caractérisé en ce qu'**une action de serrage peut être exercée sur le manche de balai (3) et/ou le corps de brosse (4) au moyen du logement ou du dispositif de fixation (2), et/ou **en ce que** le logement ou le dispositif de fixation (2) est agencé sur un côté du carter (1).

5. Dispositif selon l'une quelconque des revendications 1 à 4, **caractérisé en ce que** l'adaptateur (6) comporte un filetage intérieur (9) pour le vissage du manche de balai (3), ledit filetage intérieur (9) pouvant être réalisé sur le côté de l'adaptateur (6) opposé au filetage extérieur (7).

6. Dispositif selon l'une quelconque des revendications 1 à 5, **caractérisé en ce que** le dispositif de fixation (2) comporte un élément de couplage, qui permet un mouvement de translation ou un pivotement ou une rotation du dispositif dans la position montée sur le manche de balai (3) et/ou sur le corps de brosse (4), le mouvement de translation étant possible parallèlement à l'axe longitudinal du manche de balai (3) et/ou du corps de brosse (4) ou le long de cet axe, ou le pivotement étant possible autour de l'axe longitudinal du manche de balai (3) et/ou du corps de brosse (4) ou autour d'un axe orienté parallèlement à l'axe du manche de balai (3) et/ou du corps de brosse (4), ou la rotation étant possible autour d'un axe longitudinal du dispositif.

7. Dispositif selon la revendication 6, **caractérisé en ce que** le mouvement de translation ou le mouvement de pivotement ou le mouvement de rotation permettent de réaliser une connexion et une déconnexion du dispositif.

8. Dispositif selon l'une quelconque des revendications 1 à 7, **caractérisé en ce que** le dispositif de fixation (2) est conçu pour un montage amovible du dispositif sur le manche de balai (3) et/ou le corps de brosse (4), ou **en ce que** le dispositif de fixation (2) est conçu pour le montage stationnaire ou fixe du dispositif sur le manche de balai (3) et/ou le corps de brosse (4).

9. Dispositif selon l'une quelconque des revendications 1 à 8, **caractérisé en ce que** le dispositif est un aspirateur à batterie.
